# EUROPÄISCHE PATENTSCHRIFT

(11) **EP 3 953 588 B1**
(45) Veröffentlichungstag und Bekanntmachung des Hinweises auf die Patenterteilung: **06.12.2023**
(21) Anmeldenummer: 20719576.9
(22) Anmeldetag: 30.03.2020
(51) Int. Cl.: F04F 5/02, F04F 5/10, F04F 5/14, F04F 5/46

(54) **STRAHLPUMPE**
JET PUMP
POMPE À JET

(30) Priorität: 08.04.2019 DE 102019109195
(43) Veröffentlichungstag der Anmeldung: 16.02.2022
(73) Patentinhaber: NORMA Germany GmbH, 63477 Maintal (DE)
(72) Erfinder: KINTEA, Daniel, 63477 Maintal (DE); GABRYS, Lukasz, 42-436 Slawniów (PL); KAHL, Christian, 63477 Maintal (DE); VON BREITENBACH, Gerrit, 63477 Maintal (DE); SAJDAK, Michal, 42-436 Slawniów (PL)
(74) Vertreter: Patentanwälte Olbricht Buchhold Keulertz
(86) Internationale Anmeldenummer: PCT/EP2020/058994
(87) Internationale Veröffentlichungsnummer: WO 2020/207847

(56) Entgegenhaltungen:
- WO-A1-00/23757
- DE-C- 578 900
- FR-A- 1 322 879
- GB-A- 1 190 409
- JP-A- 2006 212 624
- US-A1- 2005 258 149
- US-A1- 2013 149 471
- US-B1- 6 877 960

## Beschreibung

Die Erfindung betrifft eine Strahlpumpe umfassend eine Treibdüse zum Beschleunigen eines Treibmediums, wobei die Treibdüse ein konvergierendes Eintrittsteil und ein mit dem konvergierenden Eintrittsteil verbundenes Austrittsteil aufweist, wobei das Austrittsteil, gemäß dem Oberbegriff von Anspruch 1, einen von einer Innenwand umschlossenen unter einem Öffnungswinkel divergierenden Innenraum umfasst.

Strahlpumpen verwenden einen Fluidstrahl aus einem Treibmedium, um ein Saugmedium anzusaugen und zu beschleunigen. Die Saugwirkung wird durch ein Vorbeiströmen des Treibmediums an dem Saugmedium bewirkt, wobei das Saugmedium von dem Treibmedium mitgerissen wird, wenn die Strömungsgeschwindigkeit des Treibmediums ausreichend hoch ist. Um ein Treibmedium zu beschleunigen, wird es unter Druck durch eine Düse geführt, die das Treibmedium beschleunigt. Wenn der Saugdruck und der Treibdruck ein unterkritisches Druckverhältnis aufweisen, wird eine konvergente Düse zur Beschleunigung des Treibmediums in der Strahlpumpe verwendet. Bei überkritischen Druckverhältnissen wird eine konvergent-divergente Düse, eine sog. Laval-Düse, genutzt, um das im konvergenten Teil der Laval-Düse auf Schallgeschwindigkeit beschleunigte Treibmedium weiter zu beschleunigen. Eine Laval-Düse führt bei Treibmedien, die mit Unterschallgeschwindigkeit fließen, zu einer Verzögerung der Strömungsgeschwindigkeit, da der divergente Abschnitt der Laval-Düse für das Treibmedium als Diffusor wirkt.

Das Dokument US 6 877 970 offenbart eine Strahlpumpe mit einer Treibdüse,

Aufgabe der Erfindung ist es, eine verbesserte Strahlpumpe bereitzustellen, die einen Betrieb bei unterkritischen und überkritischen Druckverhältnissen erlaubt.

Hauptmerkmale der Erfindung sind im kennzeichnenden Teil von Anspruch 1 angegeben. Ausgestaltungen sind Gegenstand der Ansprüche 2 bis 8.

Die Erfindung betrifft eine Strahlpumpe umfassend eine Treibdüse zum Beschleunigen eines

Treibmediums, wobei die Treibdüse ein konvergierendes Eintrittsteil und ein mit dem konvergierenden Eintrittsteil verbundenes Austrittsteil aufweist, wobei das Austrittsteil einen von einer Innenwand umschlossenen unter einem Öffnungswinkel divergierenden Innenraum umfasst, wobei die Innenwand den Öffnungswinkel direkt nach einem engsten Querschnitt an einer Eintrittsöffnung des Innenraums definiert wobei erfindungsgemäß vorgesehen ist, dass der Öffnungswinkel derart ausgebildet ist, dass ein mit Unterschallgeschwindigkeit durch das Austrittsteil strömendes Treibmedium von der Innenwand gelöst ist, wobei das Austrittsteil (26) für das mit Unterschallgeschwindigkeit strömende Treibmedium nicht als Diffusor wirkt, und ein mit Überschallgeschwindigkeit durch das Austrittsteil strömendes Treibmedium von der Innenwand geführt wird, wobei der Öffnungswinkel mehr als 7° und höchstens 45° beträgt.

Mit der Erfindung wird eine Strahlpumpe mit einer Treibdüse bereitgestellt, dessen konvergentes Eintrittsteil ein durch das konvergente Eintrittsteil strömendes Treibmedium beschleunigt, wobei das Treibmedium vor dem Durchströmen des Eintrittsteils mit Unterschallgeschwindigkeit strömt. Wenn das Treibmedium nach dem Durchströmen des Eintrittsteils und der Beschleunigung darin weiterhin Unterschallgeschwindigkeit aufweist, durchströmt es das Austrittsteil ebenfalls mit Unterschallgeschwindigkeit. Das Austrittsteil der Treibdüse weist dabei eine divergente Innenwand auf, d. h., dass sich der Querschnitt des Austrittsteils von dem konvergenten Eintrittsteil ausgehend vergrößert. Die Treibdüse kann dabei eine speziell ausgebildete Laval-Düse sein. Der Öffnungswinkel der divergenten Innenwand ist dabei so groß, dass sich ein mit Unterschallgeschwindigkeit durch das Austrittsteil strömendes Treibmedium von der Innenwand des Austrittsteils löst. Das Austrittsteil der Treibdüse wirkt für das mit Unterschallgeschwindigkeit strömende Treibmedium damit nicht als Diffusor, so dass keine Verzögerung der Geschwindigkeit des Treibmediums beim Durchströmen des Austrittsteils bewirkt wird. Vielmehr wirkt lediglich das konvergente Eintrittsteil der Treibdüse auf das mit Unterschallgeschwindigkeit strömende Treibmedium. Die Treibdüse wirkt auf das Treibmedium, das mit Unterschallgeschwindigkeit strömt, als konvergente Düse. Wird das Treibmedium durch das konvergente Eintrittsteil auf Schallgeschwindigkeit beschleunigt, wird es durch den divergierenden Innenraum des Austrittsteils weiter beschleunigt. Das Treibmedium wird dabei durch die divergente Innenwand des Austrittsteils geführt, da es in diesem Fall nicht von der Innenwand gelöst ist. Dabei wirkt das Austrittsteil als Düse für das mit Überschallgeschwindigkeit strömende Treibmedium und beschleunigt das Treibmedium weiter. Damit wirkt die Treibdüse für mit Überschallgeschwindigkeit strömendes Treibmedium als Laval-Düse.

Mit der Erfindung wird damit eine Strahlpumpe bereitgestellt, die sowohl bei unterkritischen Druckverhältnissen, d. h. wenn das Treibmedium mit Unterschallgeschwindigkeit die Saugwirkung bewirkt, als auch bei überkritischen Druckverhältnissen, d. h. wenn das Treibmedium mit Überschallgeschwindigkeit die Saugwirkung bewirkt, mit einer einzigen Treibdüse betrieben wird. Die Wirkung des Austrittsteils auf das strömende Treibmedium wird dabei automatisch durch den Öffnungswinkel der Innenwand eingestellt. Durch die Erfindung wird damit eine automatische, kostengünstige und einfache Umschaltung der Strahlpumpe auf verschiedene Druckverhältnisse bereitgestellt.

Die Innenwand des Austrittsteils kann so ausgebildet sein, dass sich das durch das Austrittsteil strömende Treibmedium bei einem Übergang von Überschallgeschwindigkeit zu Unterschallgeschwindigkeit von der Innenwand löst. Anders ausgedrückt kann die Innenwand des Austrittsteils so ausgebildet sein, dass sich das durch das Austrittsteil strömende Treibmedium bei einem Übergang von einem überkritischen Druckverhältnis zu einem unterkritischen Druckverhältnis von der Innenwand löst.

Damit kann der Druck während des Betriebs der Strahlpumpe von dem überkritischen Druckverhältnis zu dem unterkritischen Druckverhältnis geändert werden, wobei Druckstöße bei dem Umschaltvorgang vermieden werden. Dies bewirkt eine zusätzliche Erweiterung des Einsatzbereiches der Strahlpumpe.

Weiter kann die Innenwand des Austrittsteils so ausgebildet sein, dass sich das durch das Austrittsteil strömende Treibmedium bei einem Übergang von Unterschallgeschwindigkeit zu Überschallgeschwindigkeit an die Innenwand anlegt und von der Innenwand geführt wird. In anderen Worten kann die Innenwand des Austrittsteils so ausgebildet sein, dass sich das durch das Austrittsteil strömende Treibmedium bei einem Übergang von dem unterkritischen Druckverhältnis zu dem überkritischen Druckverhältnis an die Innenwand anlegt und von der Innenwand geführt wird.

Damit kann ein reibungsloser Übergang von dem unterkritischen Druckverhältnis zu dem überkritischen Druckverhältnis erfolgen. Dies erweitert den Einsatzbereich der Strahlpumpe weiter.

Weiter kann ein Druckverhältnis von einem Treibdruck des Treibmediums zu einem Saugdruck an dem Austrittsteil zwischen 1,05 und 5, vorzugsweise zwischen 1,1 und 2,5, betragen.

Damit kann die Strahlpumpe in einem weiten Druckbereich betrieben werden, wobei die Druckverhältnisse im Verhältnis zu einem gewünschten Saugdruck unterkritisch oder überkritisch sein können.

Damit wird sowohl bei einem niedrigen Druckverhältnis, bei dem das Treibmedium mit Unterschallgeschwindigkeit strömt, als auch bei einem hohen Druckverhältnis, bei dem das Treibmedium mit Überschallgeschwindigkeit strömt, ein ausreichender Saugdruck für den Betrieb der Strahlpumpe bereitgestellt.

Die Strahlpumpe weist damit einen unterkritischen und einen überkritischen Betriebsbereich auf, in dem sie betrieben werden kann. Damit kann die Strahlpumpe in einem weiten Einsatzbereich betrieben werden.

Erfindungsgemäß beträgt der Öffnungswinkel mehr als 7°.

Mit Öffnungswinkeln von mehr als 7° wird das Ablösen des durch das Austrittsteil mit Unterschallgeschwindigkeit strömende Treibmedium von der Innenwand weiter begünstigt. Damit wird ein Anhaften des durch das Austrittsteil strömenden Treibmediums an die Innenwand des Austrittsteils bei Unterschallgeschwindigkeiten vermieden.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine schematische Darstellung der Strahlpumpe,
- Fig. 2a, b: schematische Darstellungen der Treibdüse, und
- Fig. 3a, b: schematische Darstellungen von Beispielen des Austrittsteils.

In Figur 1 ist eine Strahlpumpe in schematischer Schnittdarstellung gezeigt, wobei die Strahlpumpe in ihrer Gesamtheit mit dem Referenzzeichen 10 bezeichnet wird.

Die Strahlpumpe 10 weist einen Treibmedium-Tank 12, eine Treibdüse 14, einen Saugmedium-Tank 18, eine Mischkammer 20 und einen Diffusor 22 auf.

In dem Treibmedium-Tank 12 wird das Treibmedium bereitgestellt. Das Treibmedium kann dabei ein kompressibles Treibmedium sein. Das Treibmedium kann in dem Treibmedium-Tank 12 mit einem Druck beaufschlagt werden oder unter Druck in dem Treibmedium-Tank 12 gelagert werden. Das Druckverhältnis kann z. B. zwischen 1,05 und 5, vorzugsweise zwischen 1,1 und 2,5, betragen. Unter diesem Treibdruck strömt das Treibmedium beim Betrieb der Strahlpumpe 10 von dem Treibmedium-Tank 12 zu der Treibdüse 14. Dies wird durch den Pfeil 30 dargestellt.

Die Treibdüse 14 weist dabei ein konvergentes Eintrittsteil 28 und ein Austrittsteil 26 mit einem divergenten Innenraum 40 auf. Das Austrittsteil 26 und das konvergente Eintrittsteil 28 sind miteinander verbunden. Die Verbindungsstelle des konvergenten Eintrittsteils 28 mit dem Austrittsteil 26 weist den kleinsten Querschnitt der Treibdüse 14 auf.

Das konvergente Eintrittsteil 28 weist einen sich verjüngenden Querschnitt auf. Das Treibmedium strömt zunächst in einen Bereich des konvergenten Eintrittsteils 28 mit einem großen Querschnitt. Durch die Verjüngung des Querschnitts des konvergenten Eintrittsteils 28 wird das durch das konvergente Eintrittsteil 28 strömende Treibmedium beschleunigt.

In Abhängigkeit des Treibdrucks wird das Treibmedium mittels des konvergenten Eintrittsteils 28 auf eine Unterschallgeschwindigkeit oder eine Schallgeschwindigkeit beschleunigt, wenn das Treibmedium durch das konvergente Eintrittsteil 28 strömt.

Das Austrittsteil 26 schließt sich an dem verjüngten Ende des konvergenten Eintrittsteils 28 an. Dabei umfasst das Austrittsteil 26 eine Innenwand 38, die den Innenraum 40 seitlich umschließt. Die Innenwand 38 kann in einem Ausführungsbeispiel den Innenraum 40 dabei in Form einer konischen Mantelfläche umschließen, wie in Figur 3a dargestellt. In einem anderen Ausführungsbeispiel kann die Innenwand 38 den Innenraum 40 in Form einer eine Mantelfläche einer Glockenform umschließen, wie in Fig. 3b dargestellt.

Der Innenraum 40 weist dabei eine Eintrittsöffnung auf, die mit der Austrittsöffnung des konvergenten Eintrittsteils 28 verbunden ist. Weiter weist der Innenraum 40 eine Austrittsöffnung auf, die größer als die Eintrittsöffnung des Innenraums 40 ist. Zwischen der Eintrittsöffnung und der Austrittsöffnung des Innenraums 40 erstreckt sich die Innenwand 38. Der Innenraum 40 ist damit divergent ausgebildet und divergiert unter einem Öffnungswinkel 16. Die Innenwand 38 definiert den Öffnungswinkel 16 direkt nach dem engsten Querschnitt an der Eintrittsöffnung des Innenraums 40. Der Öffnungswinkel 16 der Innenwand 38 kann sich dabei mit zunehmendem Abstand von der Eintrittsöffnung ändern.

Der Öffnungswinkel 16 ist dabei so gewählt, dass ein mit Unterschallgeschwindigkeit durch das Austrittsteil 26 strömendes Treibmedium von der Innenwand 38 gelöst ist und ein mit Überschallgeschwindigkeit durch das Austrittsteil 26 strömendes Treibmedium von der Innenwand 38 geführt wird. D. h. die Innenwand 38 beeinflusst ein mit Unterschallgeschwindigkeit durch das Austrittsteil 26 strömendes Treibmedium nicht. Vielmehr ist das mit Unterschallgeschwindigkeit strömende Treibmedium von der Innenwand 38 gelöst und strömt als Strahl aus der Austrittsöffnung des konvergenten Eintrittsteils 28 durch das Austrittsteil 26 und aus der Treibdüse 14.

Der Öffnungswinkel 16 ist weiter so gewählt, dass ein mit Überschallgeschwindigkeit durch das Austrittsteil 26 strömendes Treibmedium von der Innenwand 38 geführt wird. Eine senkrecht zur Strömungsrichtung erfolgende Expansion des durch das Austrittsteil 26 strömenden Treibmediums wird dabei durch die Innenwand 38 begrenzt. Ein Außenbereich der Strömung des Treibmediums strömt daher an der Innenwand 38 entlang.

Dabei beträgt der Öffnungswinkel 16 mindestens 7°. Eine obere Grenze des Öffnungswinkels 16 liegt zwischen 8° und 45°.

Durch die senkrecht zur Strömungsrichtung erfolgende und die Innenwand 38 begrenzte Expansion wird das Treibmedium weiter beschleunigt und strömt mit erhöhter Überschallgeschwindigkeit aus dem Austrittsteil 26 aus.

Nach dem Austritt aus dem Austrittsteil 26 strömt das Treibmedium an einer Öffnung des Saugmedium-Tanks 18 vorbei und bewirkt dabei einen Saugdruck.

Das Saugmedium wird mit dem an dem Saugmedium-Tank 18 vorbeiströmenden Treibmedium mitgerissen und beschleunigt. Dadurch gelangen das Treibmedium und das Saugmedium in die Mischkammer 20. Während das Treibmedium und das Saugmedium die Mischkammer 20 durchströmen, vermischen sich das Treibmedium und das Saugmedium.

An die Mischkammer 20 schließt sich ein Diffusor 22 an, in dem das Treibmedium und das mit ihm vermischte Saugmedium verzögert werden. Der Diffusor 22 umfasst eine Auslassöffnung 24. Das Treibmedium und das Saumedium können durch die Auslassöffnung 24 aus der Strahlpumpe 10 ausströmen.

Die Figur 2a und 2b zeigen in schematischer Weise einen Querschnitt durch die Treibdüse 14, wobei die Strömung des Treibmediums durch die Treibdüse 14 mittels Stromlinien 32, 34 angezeigt wird.

Dabei wird das Treibmedium in Figur 2a mittels des konvergenten Eintrittsteils 28 auf Schallgeschwindigkeit beschleunigt. In dem konvergenten Eintrittsteil 28 wird dies durch die zusammenlaufenden Stromlinien 32 angezeigt. Von dem konvergenten Eintrittsteil 28 strömt das auf Schallgeschwindigkeit beschleunigte Treibmedium in das Austrittsteil 26. In dem Austrittsteil 26 laufen die Stromlinien 32 auseinander. Die äußeren Stromlinien 32 verlaufen dabei entlang der Innenwand 38, wodurch anzeigt wird, dass das Treibmedium entlang der Innenwand 38 durch den Innenraum 40 geführt wird. Das Treibmedium wird dabei expandiert und die Geschwindigkeit damit weiter auf Überschallgeschwindigkeit erhöht.

In Figur 2b wird das Treibmedium mittels konvergenten Eintrittsteils 28 ebenfalls beschleunigt, jedoch verbleibt die Geschwindigkeit des Treibmediums unterhalb der Schallgeschwindigkeit.

Das Treibmedium strömt daher mit Unterschallgeschwindigkeit aus dem konvergenten Eintrittsteil 28 aus. Die Stromlinien 34 verdichten sich in dem konvergenten Eintrittsteil 28.

Da der Öffnungswinkel 16 der divergierenden Innenwand 38 so gewählt ist, dass ein mit Unterschallgeschwindigkeit strömendes Treibmedium von der divergierenden Innenwand 38 gelöst ist, wird das Treibmedium in dem Austrittsteil 26 nicht expandiert, sondern strömt als freier Strahl durch das Austrittsteil 26. Dies wird durch die Stromlinien 34 in dem Austrittsteil 26 dargestellt, die im Wesentlichen parallel zu einander verlaufen. Der freie Strahl hat in dem Austrittsteil 26 eine nahezu konstante Breite 36.

Die Breite 36 der Unterschallströmung des Treibmediums in dem Austrittsteil 26 ist daher kleiner als eine lichte Weite des seitlich durch die Innenwand 38 begrenzten Innenraums 40, wobei sich die lichte Weite aufgrund der divergierenden Innenwand 38 vergrößert.

Damit wird vermieden, dass die Innenwand 38 als Diffusor für das mit Unterschallgeschwindigkeit fließende Treibmedium wirkt und das Treibmedium durch das Austrittsteil 26 abgebremst wird.

Der Druck des Treibmediums in dem konvergenten Eintrittsteil 28 kann während des Betriebs vergrößert oder verringert werden. Die Innenwand 38 des Austrittsteils 26 ist dabei so ausgebildet, dass sich das durch das Austrittsteil 26 strömende Treibmedium bei einem Übergang von dem überkritischen Druckverhältnis zu dem unterkritischen Druckverhältnis von der Innenwand 38 löst. Umgekehrt wird sich das durch das Austrittsteil 26 strömende Treibmedium bei einem Übergang von einem unterkritischen Druckverhältnis zu einem überkritischen Druckverhältnis an die Innenwand 38 anlegen und von der Innenwand 38 geführt werden.

Das bedeutet, dass die Geschwindigkeit des Treibmediums im Austrittsteil 26 zwischen Überschallgeschwindigkeit und Unterschallgeschwindigkeit wechseln kann, ohne dass eine Störung des Betriebs der Strahlpumpe 10 erfolgt. Die Strahlpumpe 10 ist damit sowohl mit einem überkritischen Druckverhältnis als auch mit einem unterkritischen Druckverhältnis betreibbar.

Dabei kann bei einem Saugdruck von 0,98 bar und einem Treibdruck von 1,1 bar ein unterkritisches Druckverhältnis eingestellt sein, bei dem das Treibmedium mit Unterschallgeschwindigkeit durch das Austrittsteil 26 strömt, wobei das strömende Treibmedium von der Innenwand 38 gelöst ist.

Bei einem Saugdruck von 0,98 bar und einem Treibdruck von 2,5 bar kann damit ein überkritisches Druckverhältnis eingestellt werden, bei dem das Treibmedium mit Überschallgeschwindigkeit durch das Austrittsteil 26 strömt, wobei das strömende Treibmedium durch die Innenwand 38 geführt wird.

Die Erfindung ist nicht auf eine der vorbeschriebenen Ausführungsformen beschränkt, sondern in vielfältiger Weise abwandelbar.

Sämtliche aus den Ansprüchen, der Beschreibung und der Zeichnung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

### Bezugszeichenliste

- 10: Strahlpumpe
- 12: Treibmedium-Tank
- 14: Treibdüse
- 16: Öffnungswinkel
- 18: Saugmedium-Tank
- 20: Mischkammer
- 22: Diffusor
- 24: Auslassöffnung
- 26: Austrittsteil
- 28: konvergierendes Eintrittsteil
- 30: Strömungsrichtung
- 32: Überschall-Stromlinien
- 34: Unterschall-Stromlinien
- 36: Breite freier Strahl
- 38: Innenwand
- 40: Innenraum

## Patentansprüche

1. Strahlpumpe umfassend eine Treibdüse (14) zum Beschleunigen eines Treibmediums, wobei die Treibdüse (14) ein konvergierendes Eintrittsteil (28) und ein mit dem konvergierenden Eintrittsteil (28) verbundenes Austrittsteil (26) aufweist, wobei das Austrittsteil (26) einen von einer Innenwand (38) umschlossenen unter einem Öffnungswinkel (16) divergierenden Innenraum (40) umfasst, wobei die Innenwand (38) den Öffnungswinkel (16) direkt nach einem engsten Querschnitt an einer Eintrittsöffnung des Innenraums (40) definiert, **dadurch gekennzeichnet, dass** der Öffnungswinkel (16) derart ausgebildet ist, dass ein mit Unterschallgeschwindigkeit durch das Austrittsteil (26) strömendes Treibmedium von der Innenwand (38) gelöst ist, wobei das Austrittsteil (26) für das mit Unterschallgeschwindigkeit strömende Treibmedium nicht als Diffusor wirkt, und ein mit Überschallgeschwindigkeit durch das Austrittsteil (26) strömendes Treibmedium von der Innenwand (38) geführt wird, wobei der Öffnungswinkel (16) mehr als 7° und höchstens 45° beträgt.

2. Strahlpumpe nach Anspruch 1, **dadurch gekennzeichnet, dass** die Innenwand (38) des Austrittsteils (26) so ausgebildet ist, dass sich das durch das Austrittsteil (26) strömende Treibmedium bei einem Übergang von Überschallgeschwindigkeit zu Unterschallgeschwindigkeit von der Innenwand (38) löst.

3. Strahlpumpe nach Anspruch 1 oder 2, **dadurch gekennzeichnet, dass** die Innenwand (38) des Austrittsteils (26) so ausgebildet ist, dass sich das durch das Austrittsteil (26) strömende Treibmedium bei einem Übergang von Unterschallgeschwindigkeit zu Überschallgeschwindigkeit an die Innenwand (38) anlegt und von der Innenwand (38) geführt wird.

4. Strahlpumpe nach einem der Ansprüche 1 bis 3, **dadurch gekennzeichnet, dass** ein Druckverhältnis zwischen einem Treibdruck des Treibmediums und einem Saugdruck nach dem Austrittsteil (26) zwischen 1,05 und 5, vorzugsweise zwischen 1,1 und 2,5, beträgt.

## Claims

1. Jet pump comprising a jet nozzle (14) for accelerating a propellant, wherein the jet nozzle (14) has a convergent inlet portion (28) and an outlet portion (26) which is connected to the convergent inlet portion (28), wherein the outlet portion (26) comprises an inner space (40) which is surrounded by an inner wall (38) and which diverges at an opening angle (16), wherein the inner wall (38) defines the opening angle (16) directly after a narrowest cross section at an entry opening of the inner space (40), **characterized in that** the opening angle (16) is constructed in such a manner that a propellant which flows through the outlet portion (26) at subsonic speed is released from the inner wall (38), wherein the outlet portion (26) does not act as a diffusor for the propellant which flows at subsonic speed, and a propellant which flows through the outlet portion (26) at supersonic speed is guided by the inner wall (38), wherein the opening angle (16) is more than 7° and at most 45°.

2. Jet pump according to Claim 1, **characterized in that** the inner wall (38) of the outlet portion (26) is constructed in such a manner that the propellant flowing through the outlet portion (26) is released from the inner wall (38) during a transition from supersonic speed to subsonic speed.

3. Jet pump according to Claim 1 or 2, **characterized in that** the inner wall (38) of the outlet portion (26) is constructed in such a manner that the propellant flowing through the outlet portion (26) during a transition from subsonic speed to supersonic speed is positioned against the inner wall (38) and is guided by the inner wall (38).

4. Jet pump according to one of Claims 1 to 3, **characterized in that** a pressure relationship between a propellant pressure of the propellant and a suction pressure after the outlet portion (26) is between 1.05 and 5, preferably between 1.1 and 2.5.

## Revendications

1. Pompe à jet, comprenant une tuyère de propulsion (14) pour accélérer un fluide de propulsion, dans laquelle la tuyère de propulsion (14) présente une partie d'entrée convergente (28) et une partie de sortie (26) reliée à la partie d'entrée convergente (28), dans laquelle la partie de sortie (26) comprend un espace intérieur (40) entouré d'une paroi intérieure (38) et divergent selon un angle d'ouverture (16), dans laquelle la paroi intérieure (38) définit l'angle d'ouverture (16) directement selon une section transversale la plus serrée au niveau d'une ouverture d'entrée de l'espace intérieur (40),
**caractérisée en ce que** l'angle d'ouverture (16) est réalisé de telle sorte qu'un fluide de propulsion s'écoulant à travers la partie de sortie (26) à une vitesse subsonique se détache de la paroi intérieure (38), dans laquelle la partie de sortie (26) n'agit pas comme un diffuseur pour le fluide de propulsion s'écoulant à une vitesse subsonique, et un fluide de propulsion s'écoulant à travers la partie de sortie (26) à une vitesse supersonique est guidé par la paroi intérieure (38), l'angle d'ouverture (16) étant supérieur à 7° et au maximum égal à 45°.

2. Pompe à jet selon la revendication 1, **caractérisée en ce que** la paroi intérieure (38) de la partie de sortie (26) est réalisée de telle sorte que le fluide de propulsion s'écoulant à travers la partie de sortie (26) se détache de la paroi intérieure (38) lors d'un passage d'une vitesse supersonique à une vitesse subsonique.

3. Pompe à jet selon la revendication 1 ou 2, **caractérisée en ce que** la paroi intérieure (38) de la partie de sortie (26) est réalisée de telle sorte que le fluide de propulsion s'écoulant à travers la partie de sortie (26) s'applique contre la paroi intérieure (38) lors d'un passage d'une vitesse subsonique à une vitesse supersonique et est guidé par la paroi intérieure (38).

4. Pompe à jet selon l'une quelconque des revendications 1 à 3, **caractérisée en ce qu'**un rapport de pression entre une pression de propulsion du fluide de propulsion et une pression d'aspiration après la partie de sortie (26) est compris entre 1,05 et 5, de préférence entre 1,1 et 2,5.
